# FASCICULE DE BREVET EUROPEEN

(11) **EP 1 252 844 B1**
(45) Date de publication et mention de la délivrance du brevet: **01.02.2006**
(21) Numéro de dépôt: 02291009.5
(22) Date de dépôt: 22.04.2002
(51) Int. Cl.: A47G 25/32, A47G 25/06

(54) **Ensemble de suspension de vêtements**
Kleideraufhängungsgarnitur
Set for suspending garments

(30) Priorité: 24.04.2001 FR 0105492
(43) Date de publication de la demande: 30.10.2002
(73) Titulaire: Vallee, Alain Jean-Claude, 78600 Maisons-Laffitte (FR)
(72) Inventeur: Vallee, Alain Jean-Claude, 78600 Maisons-Laffitte (FR)
(74) Mandataire: Laget, Jean-Loup

(56) Documents cités:
- BE-A- 522 702
- DE-A- 1 729 949
- FR-A- 1 544 789
- US-A- 4 762 238

## Description

La présente invention concerne un ensemble de suspension de vêtements comprenant une tringle et une pluralité de cintres, chaque cintre comprenant un corps de support de vêtements et un crochet d'accrochage sur ladite tringle, la tringle étant fixée au moyen de supports intermédiaires et/ou d'extrémité.

L'utilisation de tels ensembles de suspension de vêtements est très répandue dans l'économie domestique et dans les collectivités. Dans ce dernier, cas, par exemple dans des hôtels, dans des appartements en location, il existe un risque que des cintres puissent être emportés par des clients pour les utiliser à leur domicile. Ce risque est accru lorsque, en particulier dans les établissements de classe supérieure, le cintre est lui-même de qualité, avec un corps en bois, en particulier profilé, donc de coût relativement élevé.

Pour supprimer ce risque, on a vu se développer des ensembles de suspension à cintres dits «de sécurité» ou «antivol». Ces ensembles consistent en une tringle traditionnelle sur laquelle sont enfilés des anneaux coulissants munis d'un logement pour une tête de tige solidaire d'un corps de cintre.

Ces ensembles de sécurité ou antivol, s'ils n'interdisent pas un «emprunt» de cintres, rendent cet emprunt sans aucun intérêt du fait qu'un tel cintre est inutilisable sur une tringle traditionnelle non munie d'anneaux.

Ces ensembles de suspension de vêtements connus présentent cependant divers inconvénients.

En premier lieu, l'utilisation des cintres est très peu commode car elle requiert en pratique l'utilisation des deux mains, une pour immobiliser l'anneau sur la tringle, l'autre pour remonter le cintre muni d'un ou plusieurs vêtements. Les cintres ne peuvent pas être accrochés à des patères, à des fils de séchoir, etc. de sorte que leur utilisation est limitée.

De plus, lorsque les anneaux sont en matière synthétique, ils s'usent ou se dilatent de sorte que la tige finit par échapper à son logement dans l'anneau coulissant, sous le poids des vêtements.

Ces ensembles sont en outre coûteux du fait de la nécessité de disposer d'anneaux coulissants, en nombre égal au nombre de cintres, dont le coût s'ajoute au prix des cintres eux-mêmes, ces cintres dont le crochet a été remplacé par une tige munie d'une tête étant d'un prix de revient pratiquement égal à celui des cintres à crochet traditionnels.

Dans US-A-4 762 238, on a proposé un dispositif de suspension selon le préambule de la revendication 1 qui est constitué d'une tringle de petit diamètre suspendue à une tringle classique et comportant des crochets dont l'ouverture intérieure est trop petite pour pouvoir être utilisée sur cette tringle classique mais qui peuvent être utilisés sur la petite tringle. Ce dispositif vise à éviter les vols puisque les cintres ne peuvent être utilisés sur les tringles classiques.

Cependant, le dispositif ainsi décrit est particulièrement complexe puisqu'il utilise cinq types de pièces différentes à savoir : la tringle et ses supports préexistants, les entretoises, une tringle circulaire de diamètre réduit et des crochets adaptés. De plus, il présente un prix de revient élevé qui est, en outre, grevé par les encoches qu'il faut réaliser « à la demande » pour fixer les entretoises.

Par ailleurs, la tringle de petit diamètre décrite dans ce brevet américain ne présente qu'une section circulaire qui possède une trop grande flexibilité du fait du petit diamètre et qui ne peut pas porter beaucoup de vêtements à la fois sans risque de déformer ladite petite tringle. De plus, au-delà des dimensions réduites de la tringle et du crochet décrits dans ce brevet américain, celui-ci vise une adaptation aux installations existantes, ce qui entraîne sa grande complexité et ne peut servir à de nouvelles installations. Un tel dispositif de suspension n'est donc pas satisfaisant.

Un autre problème consiste en ce que, lorsque les anneaux sont métalliques, leur coulissement sur la tringle provoque des bruits désagréables.

Dans DE-A-17 29 949, on a décrit un revêtement de protection pour tringles, destiné à les isoler du contact des cintres, cette protection pouvant ainsi s'exercer quelle que soit la section desdites tringles. Ce document présente donc des sections de tringles différentes d'une section circulaire, mais toutes symétriques, les crochets restant eux traditionnellement circulaires. Si on offre ainsi de réduire le bruit lors du coulissement des cintres sur la tringle, on n'empêche nullement le vol des cintres.

Dans FR-A-1 544 789, on a décrit un cintre muni d'un crochet de suspension ouvert à la fois de façon traditionnelle vers le haut pour la suspension proprement dite et vers le bas pour en faciliter la manutention et le transport ce qui va à l'encontre du but de la présente demande qui vise à en interdire le vol et donc le transport et non de le faciliter.

Aussi afin de pallier ces inconvénients, la présente invention a pour but de fournir un nouvel ensemble de suspension de vêtements du type décrit à l'introduction qui, tout en offrant pratiquement la même sécurité que les ensembles dits «antivol» connus, n'en présente pas les inconvénients.

A cet effet, l'invention a pour objet un ensemble de suspension de vêtements comprenant une tringle et une pluralité de cintres, chaque cintre comprenant un corps de support de vêtements et un crochet d'accrochage dont l'ouverture (9) d'extrémité est inférieure au diamètre maximal des profilés tubulaires usuels, à savoir 10 mm ladite tringle étant de profil non circulaire et fixée au moyen de supports intermédiaires et/ou d'extrémité comprenant un logement de tringle de profil complémentaire à celui de ladite tringle dont la dimension transversale de la tringle est inférieure à ladite ouverture caractérisé en ce que ladite tringle (1) a une section transversale extérieure sensiblement triangulaire rectangle, avec un grand côté vertical, et un petit côté horizontal de dimension inférieure au diamètre d'un profilé tubulaire usuel.

Avec l'ensemble de suspension de vêtements selon l'invention, un emprunt de cintres ne présente aucun intérêt puisque les cintres ne peuvent pas être utilisés sur une tringle existante, de sorte que les cintres présentent le caractère «de sécurité» ou «antivol» requis. Le coût de l'ensemble selon l'invention peut être comparable à celui d'un ensemble traditionnel et en tous cas inférieur à celui des ensembles de sécurité connus, tout en offrant les avantages d'une manipulation aisée et d'une absence de bruit des ensembles traditionnels.

La forme de la tringle et celle du crochet peuvent être très variées.

Selon une forme de réalisation préférée de l'invention, la tringle est à section extérieure non circulaire, par exemple sensiblement rectangulaire ou triangulaire. Une telle section permet d'obtenir une rigidité élevée malgré la faible dimension transversale de la tringle. Dans ce cas, l'invention prévoit que les supports intermédiaires et/ou d'extrémité comprennent un logement de tringle de profil complémentaire à celui de la tringle.

Le crochet peut présenter pour sa part des formes variables. De préférence, cependant, la forme du crochet est complémentaire de la forme supérieure de la tringle de sorte que, quand la tringle n'est pas à section circulaire, on obtient un positionnement naturel, sous l'effet du poids des vêtements, des crochets sur la tringle par une coopération de formes complémentaires qui évite en particulier un basculement des cintres.

En outre, cette complémentarité de forme de la tringle et du crochet évite, lorsque les cintres sont, en partie ou en totalité, dépourvus de vêtements, les nuisances sonores provoquées par les chocs qui se produisent dans les vestiaires et/ou penderies « mobiles », à savoir par exemple dans les compartiments des trains de nuit lors des décélérations de ceux-ci ou dans les cabines des navires de ligne ou de croisière en cas de roulis, pour peu que l'agencement desdits vestiaires et/ou penderies prenne en compte le sens du mouvement, c'est-à-dire dans ces deux exemples en installant les tringles perpendiculairement au sens de la marche dans les trains ou parallèlement à celle-ci sur les navires.

L'invention sera bien comprise à la lecture de la description suivante d'un exemple de réalisation, en référence au dessin annexé dans lequel :
La figure 1 est une vue schématique d'extrémité d'une partie d'un ensemble selon un exemple de réalisation de l'invention,
La figure 2 est une vue schématique de face d'une partie de l'ensemble de la figure 1,
La figure 3 est une vue schématique en perspective de la partie d'ensemble de la figure 2 et
La figure 4 est une vue schématique en perspective d'une portion de la partie de la figure 3 vue à 180°.

L'ensemble comprend une tringle 1, dont un morceau seulement a été représenté, suspendue entre des supports 2 intermédiaires, un seul support 2 ayant été représenté. Sur la tringle 1 peuvent être montés des cintres comprenant chacun un corps (non représenté) de support de vêtements et un crochet d'accrochage 3.

Dans l'exemple représenté, la tringle 1 est constituée par un profilé creux extrudé, de préférence en aluminium ou en tout autre matériau de rigidité comparable, ayant une section transversale extérieure sensiblement triangulaire rectangle, monté avec un grand côté vertical, la dimension transversale de la tringle 1, c'est-à-dire ici la dimension du petit côté horizontal, étant inférieure au diamètre d'un profilé tubulaire usuel, soit inférieure à 10 mm.

Dans cet exemple, la tringle 1 est enfilée dans les supports 2 intermédiaires ayant un logement 4 traversant de section également sensiblement triangulaire et apte à permettre le passage de la tringle 1. Le support 2 comporte, de manière connue en soi, une semelle 5 de fixation contre la face inférieure d'une tablette ou d'une étagère au moyen de vis traversant deux trous 6. Bien entendu, on peut également utiliser, seuls ou en complément, des supports d'extrémité (non représentés) fixés contre des parois verticales, le logement 4 pouvant alors être borgne.

Le crochet 3 de chaque cintre est relié au corps (non représenté) du cintre par une tige 7 rectiligne, la tige 7 et le crochet 3 étant d'une seule pièce en fil d'acier rond plié. L'extrémité 8 de la tige 7 opposée au crochet 3 est fixée au corps du cintre par tout moyen connu et peut à cet effet être munie d'un filetage hélicoïdal ou d'un filetage annulaire pour un vissage ou un enfoncement à force dans le corps. Dans le cas où le corps est en matière plastique moulée, il peut être surmoulé sur l'extrémité 8 de la tige 7 qui peut alors comporter des moyens d'ancrage adaptés.

Le crochet 3 est de forme sensiblement triangulaire rectangle identique à celle de la portion supérieure de la tringle 1 mais de dimension légèrement supérieure, de manière à permettre une coopération de formes entre le crochet 3 et la tringle 1. Le crochet 3 est ouvert vers le bas (en position d'utilisation) et la largeur de cette ouverture 9 est donc très légèrement supérieure au petit côté horizontal du triangle extérieur de la tringle 1. L'extrémité 10 du crochet 3 opposée à la tige 7 est recourbée vers l'extérieur, en particulier pour former un guidage lors de la mise en place du cintre sur la tringle 1 et pour éviter une extrémité susceptible de blesser l'utilisateur.

Bien entendu, la forme de la tringle 1 et/ou celle du crochet 3 peuvent être différentes de triangulaires et éventuellement non identiques, tant que le dimensionnement faisant l'objet de l'invention est respecté.

L'invention s'applique indifféremment à des cintres dont le corps est en bois, en matière plastique ou en métal.

## Revendications

1. Ensemble de suspension de vêtements comprenant une tringle (1) et une pluralité de cintres, chaque cintre comprenant un corps de support de vêtements et un crochet (3) d'accrochage dont l'ouverture (9) d'extrémité est inférieure au diamètre maximal des profilés tubulaires usuels, à savoir 10 mm, la dite tringle (1) étant de profil non circulaire et fixée au moyen de supports (2) intermédiaires et/ou d'extrémité comprenant un logement de tringle de profil complémentaire à celui de ladite tringle dont la dimension transversale est inférieure à la dite ouverture,
**caractérisé en ce que** ladite tringle (1) a une section transversale extérieure sensiblement triangulaire rectangle, avec un grand côté vertical, et un petit côté horizontal de dimension inférieure au diamètre d'un profilé tubulaire usuel.

2. Ensemble de suspension de vêtements selon la revendication 1,
**caractérisé en ce que** la forme du crochet (3) est complémentaire de la forme supérieure de la tringle (1).

3. Ensemble de suspension de vêtements selon l'une des revendications 1 à 2,
**caractérisé en ce que** la tringle (1) est constituée par un profilé creux extrudé en aluminium ou en tout autre matériau rigide comparable.

4. Ensemble de suspension de vêtements selon l'une des revendications 1 à 3,
**caractérisé en ce que** le crochet (3) est réuni au corps du cintre par une tige (7) dont l'extrémité (8) opposée au crochet (3) comporte des moyens de vissage ou d'ancrage dans le corps du cintre.

5. Ensemble de suspension de vêtements selon la revendication 6,
**caractérisé en ce que** le crochet (3) et la tige (7) sont d'une seule pièce en fil d'acier rond plié.

6. Ensemble de suspension de vêtements selon l'une des revendications 1 à 5,
**caractérisé en ce que** le corps des cintres est en bois.

7. Ensemble de suspension de vêtements selon l'une des revendications 1 à 5,
**caractérisé en ce que** le corps des cintres est en matière plastique.

8. Ensemble de suspension de vêtements selon l'une des revendications 1 à 5,
**caractérisé en ce que** le corps des cintres est en métal.

## Claims

1. Garment hanging assembly comprising a rail (1) and a plurality of coat-hangers, each coat-hanger comprising a garment support body and a hook (3) for hooking, the end opening (9) of which is smaller than the maximal diameter of the conventional tubular profiles, i.e. 10 mm, the said rail (1) having a non-circular profile and being secured to the end and/or intermediate support means (2) comprising a rail receptacle with a profile which is complementary to that of the said rail, the transverse dimension of which is smaller than the said opening, **characterised in that** the said rail (1) has an outer transverse cross-section which is substantially that of a rectangular triangle, with a large vertical side and a small horizontal side with a dimension which is smaller than the diameter of a conventional tubular profile.

2. Garment hanging assembly according to claim 1, **characterised in that** the form of the hook (3) is complementary to the upper form of the rail (1).

3. Garment hanging assembly according to claim 1 or claim 2, **characterised in that** the rail (1) consists of a hollow extruded profile which is made of aluminium or any other comparable rigid material.

4. Garment hanging assembly according to any one of claims 1 to 3, **characterised in that** the hook (3) is connected to the body of the coat-hanger by a rod (7), the end (8) of which that is opposite the hook (3) comprises means for screwing or anchorage in the body of the coat-hanger.

5. Garment hanging assembly according to claim 6, **characterised in that** the hook (3) and the rod (7) are in a single piece made of folded round steel wire.

6. Garment hanging assembly according to any one of claims 1 to 5, **characterised in that** the body of the coat-hangers is made of wood.

7. Garment hanging assembly according to any one of claims 1 to 5, **characterised in that** the body of the coat-hangers is made of plastics material.

8. Garment hanging assembly according to any one of claims 1 to 5, **characterised in that** the body of the coat-hangers is made of metal.

## Patentansprüche

1. Anordnung zum Aufhängen von Kleidungsstücken, mit einer Kleiderstange (1) und einer Mehrzahl von Bügeln, wobei jeder Bügel einen Körper zum Tragen von Kleidungsstücken und einen Aufhängehaken (3) aufweist, dessen Endöffnung (9) kleiner ist als der maximale Durchmesser der üblichen rohrförmigen Profile, nämlich 10 mm, wobei die genannte Kleiderstange (1) ein nicht kreisförmiges Profil aufweist und mittels Zwischen- und/oder Endträgern (2) gehalten ist, die eine Kleiderstangenaufnahme umfassen, deren Profil komplementär zu demjenigen der genannten Kleiderstange ist, deren Querabmessung kleiner ist als die genannte Öffnung, **dadurch gekennzeichnet, dass** die genannte Kleiderstange (1) einen äußeren Querschnitt aufweist, der im Wesentlichen die Form eines rechtwinkligen Dreiecks mit einer vertikalen langen Seite und einer horizontalen kurzen Seite aufweist, deren Abmessung geringer ist als der Durchmesser eines üblichen rohrförmigen Profils.

2. Anordnung zum Aufhängen von Kleidungsstücken nach Anspruch 1, **dadurch gekennzeichnet, dass** die Form des Hakens (3) komplementär zu der oberen Form der Kleiderstange (1) ist.

3. Anordnung zum Aufhängen von Kleidungsstücken nach einem der Ansprüche 1 bis 2, **dadurch gekennzeichnet, dass** die Kleiderstange (1) durch ein extrudiertes Hohlprofil aus Aluminium oder aus jedem beliebigen anderen vergleichbaren steifen Material gebildet ist.

4. Anordnung zum Aufhängen von Kleidungsstücken nach einem der Ansprüche 1 bis 3, **dadurch gekennzeichnet, dass** der Haken (3) mit dem Körper des Bügels mittels einer Stange (7) verbunden ist, dessen dem Haken (3) entgegengesetztes Ende (8) Mittel zum Verschrauben oder zum Verankern in dem Körper des Bügels aufweist.

5. Anordnung zum Aufhängen von Kleidungsstücken nach Anspruch 6, **dadurch gekennzeichnet, dass** der Haken (3) und die Stange (7) einstückig aus rundem gebogenem Stahldraht sind.

6. Anordnung zum Aufhängen von Kleidungsstücken nach einem der Ansprüche 1 bis 5, **dadurch gekennzeichnet, dass** der Körper der Bügel aus Holz ist.

7. Anordnung zum Aufhängen von Kleidungsstücken nach einem der Ansprüche 1 bis 5, **dadurch gekennzeichnet, dass** der Körper der Bügel aus Kunststoff ist.

8. Anordnung zum Aufhängen von Kleidungsstücken nach einem der Ansprüche 1 bis 5, **dadurch gekennzeichnet, dass** der Körper der Bügel aus Metall ist.
